# EUROPÄISCHE PATENTSCHRIFT

(11) **EP 1 364 599 B1**
(45) Veröffentlichungstag und Bekanntmachung des Hinweises auf die Patenterteilung: **27.12.2006**
(21) Anmeldenummer: 02026006.3
(22) Anmeldetag: 21.11.2002
(51) Int. Cl.: A47B 96/20, E05D 1/02, B27F 1/00, E04F 15/04, E04C 2/40

(54) **Faltbare Platte mit Nut & Feder**
Foldable panel having tongue and groove
Panneau pliable avec rainure et languette

(30) Priorität: 24.05.2002 EP 02011446
(43) Veröffentlichungstag der Anmeldung: 26.11.2003
(73) Patentinhaber: Kronotec AG, 6006 Luzern (CH)
(72) Erfinder: Frey, Daniel, 6130 Willisau (CH)
(74) Vertreter: Wenzel & Kalkoff

(56) Entgegenhaltungen:
- CH-A- 482 898
- DE-A- 19 804 787
- DE-U- 9 422 277
- DE-U- 20 207 222
- US-A- 3 741 843

## Beschreibung

Die vorliegende Erfindung betrifft eine faltbare Platte sowie ein Verfahren zu deren Herstellung nach dem Oberbegriff von Anspruch 1 resp. Anspruch 8.

Faltbare Platten resp. Plattenelemente sind beispielsweise aus der Möbeltechnik bekannt und werden dort beispielsweise in der Form von Schrank-Rückwänden, faltbaren Trennwänden, Ziehharmonika-Wänden, Display-Wände für Produktpräsentationen und dergleichen eingesetzt. Im wesentlichen sind dabei jeweils zwei oder mehrere Plattenteile durch ein Scharnier beweglich miteinander verbunden. Damit kann einerseits Platz für den Transport und die Lagerung eingespart werden, gerade wenn die aufgefalteten Platten eine große Fläche umspannen, andererseits können auch die Sichtteile von Platten im zusammengefalteten Zustand beim Transport vor Beschädigungen geschützt werden. Gerade dieser zweite Aspekt bedingt allerdings, daß die Platten mit den Sichtseiten zueinander liegend gefaltet werden müssen, daß diese auch tatsächlich geschützt werden.

In einer einfachen Ausführungsform werden herkömmlich zwei Plattenelemente entlang ihrer aneinandergrenzenden Kanten mittels eines Faltbandes miteinander verbunden. Dieses Faltband dient dabei gleichzeitig als Verbindungsmittel wie auch als Scharnier. Der Einsatz eines solchen Faltbandes mag zwar eine einfache und schnelle Verbindung der Platten zu realisieren, führt aber beispielsweise zu verhältnismäßig breiten Fugen im aufgefalteten Zustand der beiden Plattenelemente, bedingt durch die Dicke des Faltbandes an sich. Auch wirkt das Faltband optisch oft störend und es kann je nach Verwendung der Materialien auch zu Problemen in Bezug auf die Haltbarkeit und Festigkeit der Verbindung kommen. Gerade bei auf der Sichtseite beschichteten Platten muß das Band an der Rückseite der Plattenelemente angebracht werden, wodurch bei der Faltung diese Sichtseiten auf der Außenseite der zusammengefalteten Platte zu liegen kommen. Damit müssen diese Sichtseiten für den Transport und die Lagerung zusätzlich gegen Beschädigung geschützt werden.

Weiter ist beispielsweise aus der EP o 759 839 eine derartige faltbare Platte bekannt, bei welcher das die Plattenelemente verbindende Scharnierelement aus einem die beiden Plattenelemente verbindenden Kleber gebildet ist. Der Kleber ist dabei in einer durch die beiden aneinandergrenzenden Kanten der Plattenelemente gebildeten Nut eingebracht. Der Vorteil dieser Konstruktion ist insbesondere in einer hohen Herstellungsgeschwindigkeit und damit kostengünstigen Fertigung zu sehen. Der Nachteil dieser Lösung ist darin zu sehen, daß bei aufgefalteten Plattenelementen, d.h. wenn die Platten in einer Ebene aufgefaltet angeordnet sind, diese Nut resp. der Kleber auf einer Seite des Elementes sichtbar ist.

Eine andere Lösung ist in der DE 198 04 787 gezeigt. Ein Kleber oder Band wird als Scharnier zur Verbindung von zwei Hartfaserplatten außen auf diese Platten aufgebracht, welches gegen eine Seite des aufgefalteten Elementes hin eine breite, optisch gut sichtbare Nut darstellt. Weiter wird durch die in diesem Dokument aufgezeigte Lösung nachteilig eine verhältnismäßig große Menge an Klebstoff notwendig, um die Verbindung und das Scharnier zu realisieren.

Die Aufgabe der vorliegenden Erfindung lag darin, eine derartige, faltbare Platte zu finden, welche neben einer kostengünstigen Herstellung lediglich eine geringe optische Beeinträchtigung durch das Scharnierelement in aufgefaltetem Zustand zeigt, insbesondere eine regelmäßige, lediglich dünne Trennlinie zwischen den beiden Plattenelementen auf beiden Seiten der Platte aufweist.

Diese Aufgabe wird erfindungsgemäß durch eine Platte mit den Merkmalen nach Anspruch 1 gelöst. Weitere, bevorzugte Ausführungsformen ergeben sich aus den abhängigen Ansprüchen 2 bis 5.

Durch die erfindungsgemäße Anordnung von jeweils einer Profilierung in den nebeneinander liegenden Schmalseiten der Plattenelemente kann der Schmelzkleber optimal im Verbindungsbereich aufgebracht werden und bildet sowohl eine optimale Verbindung der beiden Plattenelemente wie auch einen elastischen Scharnierstreifen. Die Profilierung kann als Nut und/oder als Feder ausgebildet sein. Der Scharnierstreifen ist in aufgeklapptem Zustand der Platte sowohl auf der vorderen wie auch der hinteren Seite optisch lediglich als dünne Linie zu sehen. Damit kann die Platte auch in aufgefaltetem Zustand vorteilhaft beidseitig eingesetzt werden, z.B. als Trennelement für Räume, bei welchem beide Seiten sichtbar sind. Damit entfallen die bei allen bekannten herkömmlichen Lösungen zumindest einseitig sichtbaren breiten und damit optisch störenden Nutenrücken.

Vorzugsweise kann die Profilierung sogar derart erfolgen, daß einseitig lediglich die Trennlinie zwischen den beiden Plattenhälften sichtbar ist.

Weiter wird die Aufgabe erfindungsgemäß durch das Verfahren nach Anspruch 8 gelöst. Weitere, bevorzugte Ausführungsformen dieses Verfahrens ergeben sich aus den Merkmalen des weiteren Anspruches 7. Durch die beanspruchte Herstellungsweise lassen sich die erfindungsgemäßen Platten besonders einfach und preisgünstig in hoher Qualität herstellen.

Ein Ausführungsbeispiel der vorliegenden Erfindung wird nachstehend anhand von Zeichnungen noch näher erläutert. Es zeigen
- Fig. 1: den Teilschnitt durch den Verbindungsbereich einer erfindungsgemäßen Platte,
- Fig. 2: den Längsschnitt der Platte nach Fig. 1 in aufgefaltetem Zustand; und
- Fig. 3: den Längsschnitt durch eine weitere, erfindungsgemäße Platte mit beidseitiger Oberflächenbeschichtung;
- Fig. 4: den Teilschnitt durch den Verbindungsbereich einer zweiten Ausführungsform der erfindungsgemäßen Platte

In Fig. 1 ist der Teilschnitt durch den Verbindungsbereich zweier aufgefalteter Plattenelemente 2 und 3, welche eine erfindungsgemäße Platte 1 bilden, dargestellt. Die Verbindung der beiden Plattenelemente 2 und 3 erfolgt über einen Kleber 4, welcher in den nebeneinander liegenden Schmalseiten 2' resp. 3' ausgebildeten Nutprofilen 5 resp. 6 eingebracht ist.

Die Nutprofile 5 resp. 6 sind vorteilhaft in Form einer Dreiecknut resp. V-Nut ausgebildet. Durch die damit gebildete Fläche wird eine optimale Verbindungswirkung des Klebers 4 erzielt, was zu einer stabilen und dauerhaften Verbindung führt. Dadurch, daß diese Nutprofile 5 resp. 6 vorzugsweise nicht die ganze Höhe der Schmalseiten 2' resp. 3' umfassen, stoßen die Plattenelemente 2 und 3 in diesem Bereich unmittelbar aneinander. Damit kann vorteilhaft eine genaue Ausrichtung der beiden Plattenelemente 2 resp. 3 über die Kanten der Schmalseiten 2', 3' gegeneinander erreicht werden.

Ein weiterer Vorteil liegt darin, daß bei der Herstellung der Platte 1 der Klebstoff materialsparend nur im Bereich der Nutprofile 5 resp. 6 aufgetragen werden kann, wie dies aus Fig. 2 hervorgeht. Hierfür werden die beiden zu verbindenden Plattenelemente 2, 3 mit ihren Schmalseiten 2', 3' bündig aufeinander gestapelt angeordnet. Dabei können die Nutprofile 5, 6 bereits ausgebildet sein, oder erst nach dem Stapeln durch entsprechende Werkzeuge ausgebildet werden. Vorteilhaft können die beiden Nuten 5, 6 gleichzeitig mit einem einzigen Werkzeug in den jeweiligen Schmalseiten 2', 3' hergestellt werden.

Durch diese Gestaltung der Nutprofile 5, 6 kann nun vorteilhaft die Auftragsdüse für den Klebstoff 4 auf den nicht profilierten Bereich der Schmalseiten 2', 3' abstützen, und damit wie bereits erwähnt einen sparsamen Klebstoffauftrag nur im Bereich der Nutprofile 5, 6 realisieren. Damit wird auch das Auffalten der beiden Plattenelemente 2, 3 in die in Fig. 1 dargestellte aufgeklappte Position ermöglicht, wobei zur Oberseite hin nur ein schmaler und gleichmäßiger Spalt resp. Fuge verbleibt.

Dadurch, daß die eigentliche Verbindung der beiden Plattenelemente 2, 3 nur durch einen dünnen, flächigen Bereich des Klebers 4 erfolgt, werden auch wirkungsvoll jegliche Rückstellkräfte verhindert, welche eine plane Auflage der beiden Plattenelemente 2, 3 in der in Fig. 2 dargestellten gefalteten Lage behindern könnten.

Es hat sich gezeigt, daß als Kleber 4 vorzugsweise ein Schmelzkleber eingesetzt wird, welcher einerseits sehr einfach zu verarbeiten ist, andererseits auch optimale elastische Eigenschaften sowie die geforderte Festigkeit aufweist.

Selbstverständlich ist es auch denkbar, anstelle der V-förmigen Nuten 5, 6 andere Nutformen einzusetzen. Der große Vorteil in der Anordnung dieser Nuten in den Schmalseiten 2', 3' der beiden Plattenelemente 2, 3 liegt darin, daß die Oberflächen der Plattenelemente 2, 3 davon praktisch nicht beeinflußt werden. Insbesondere eignet sich die erfindungsgemäße Ausbildung auch für den Einsatz von einseitig oder beidseitig beschichteten Platten, wie dies beispielsweise im Längsschnitt in Fig. 3 dargestellt ist. Da die Verbindung mit dem Kleber 4 vorteilhaft lediglich im Bereich der Nuten 5, 6 der Schmalseiten 2', 3' erfolgt, kann dort auch eine gute Haftung des Klebers 4 mit den Plattenelementen 2, 3 erreicht werden.

Die Herstellung einer erfindungsgemäßen Platte 1 kann nun vorzugsweise in den folgend beschriebenen Schritten erfolgen. Die beiden miteinander zu verbindenden Plattenelemente 2, 3 werden übereinander gestapelt auf einer Bearbeitungsfläche angeordnet. Dabei können entweder die beiden Schmalseiten 2', 3' genau übereinander ausgerichtet werden, oder diese übereinander liegenden Schmalseiten 2', 3' werden durch eine entsprechende Bearbeitungsmaschine, beispielsweise einer Säge, beidseitig oder einseitig auf ein bestimmtes Maß geschnitten. In diesem Fall werden die den Schmalseiten 2', 3' gegenüberliegenden Schmalseiten der Plattenelemente 2, 3 an einer Bezugslinie bzw. an einem Bezugslineal ausgerichtet. Beispielsweise können damit die Abmessungen der beiden Plattenelemente 2, 3 entsprechend den Anforderungen genau eingestellt resp. hergestellt werden. Anschließend werden die Profile resp. Nuten 5, 6 in den Schmalseiten 2', 3' erzeugt, vorzugsweise gemeinsam in einem einzigen Arbeitsschritt, wie dies bereits vorangehend dargestellt worden ist.

Danach wird in diese Nuten 5, 6 der Klebstoff 4 eingebracht, vorzugsweise mittels einer Auftragsdüse. Diese Düse kann vorteilhaft auf den nicht profilierten Bereich der Schmalseite 2' resp. 3' abgestützt werden. Durch diese Abstützung läßt sich der Klebstoff 4 derart dosiert in die Nuten 5, 6 einbringen, daß er gerade die Nutenhöhe ausfüllt und einen dünnen Verbindungsstreifen zwischen den beiden Plattenelementen 2, 3 erzeugt.

Es ist klar, daß in einer alternativen Verfahrensweise auch Plattenelemente 2, 3 mit bereits vorgefertigten Nuten 5, 6 eingesetzt werden können.

Fig. 4 zeigt eine zweite Ausführungsform der erfindungsgemäßen Platte 1. Ein erstes Plattenelement 2 ist mit einer Nut 5 auf einer Schmalseite 2' versehen. Ein zweites, korrespondierendes Plattenelement 3 ist mit einer Feder 7 auf einer Schmalseite 3' versehen. Die Feder 7 ist so dimensioniert, dass sie nach dem Aufbringen des Klebers 4 bei aufgefalteten Plattenelementen 2, 3 in die Nut 5 des ersten Plattenelements 2 eingreift, so dass die Schmalseiten 2', 3' der Plattenelemente 2, 3, die nur durch die dünne Schicht des Klebers 4 getrennt sind, durch das Ineinandergreifen von Nut 7 und Feder 5 zusätzlich stabilisiert sind. Die Feder 7 kann in Abstimmung auf eine bevorzugte Nutform v-förmig ausgebildet sein.

Die Nut 5 ist mindestens teilweise mit Kleber 4 gefüllt. Der Kleber 4 ist jedoch elastisch und ermöglicht ein Eindringen und Eingreifen der Feder 7 in die Nut 5 beim Auseinanderfalten der Plattenelemente 2, 3.

Nach einer bevorzugten Weiterbildung dieser zweiten Ausführungsform ist die Feder 7 so ausgebildet, dass sie kleiner dimensioniert ist als die Nut 5. Damit ist ausreichend Raum für den Kleber 4 belassen, der die Nut 5 mindestens teilweise ausfüllt. Die zusätzliche Stabilisierung der Plattenelemente 2, 3 ist trotzdem gewährleistet.

## Patentansprüche

1. Platte (1) aus mindestens zwei Plattenelementen (2, 3), welche entlang ihrer aneinandergrenzenden Schmalseiten (2', 3') miteinander mittels eines Klebstoffes (4) faltbar verbunden sind, **dadurch gekennzeichnet, daß** die miteinander verbundenen Schmalseiten (2', 3') der beiden Plattenelemente (2, 3) eine Profilierung (5,6) zur Aufnahme des Klebstoffes (4) aufweisen, wobei die Profilic-rung durch Nuten (5, 6) oder durch eine Nut-Feder-Kombination (5, 7) gebildet ist.

2. Platte nach Anspruch i, **dadurch gekennzeichnet, dass** mindestens eine der miteinander verbundenen Schmalseiten (2', 3') nach innen gerichtete Nuten (5,6) aufweist.

3. Platte nach Anspruch 1, **dadurch gekennzeichnet, dass** jeweils eine der miteinander verbundenen Schmalseiten eine Nut und eine jeweils korrespondierende Schmalseite eine Feder aufweist, die derart angeordnet sind, dass bei aufgefalteten Plattenelementen (2,3) die Feder in die Nut eingreift.

4. Platte nach Anspruch 1, **dadurch gekennzeichnet, daß** die Nuten (5, 6) als V-Nuten ausgebildet sind.

5. Platte nach Anspruch 1 oder 2, **dadurch gekennzeichnet, daß** jeweils mindestens gegen eine Plattenfläche hin ein Bereich der Kante der Schmalseite (2'; 3') ohne Profilierung (5, 6) ausgebildet ist, vorzugsweise eine glatte Fläche etwa im rechten Winkel zur Plattenflächc hin bildet.

6. Platte nach einem der Ansprüche bis 5, **dadurch gekennzeichnet , daß** die Plattenelemente (2, 3) aus Holzfaserplatten oder Spanplatten bestehen, wobei mindestens eine Plattenfläche eine veredelte Oberfläche aufweist, vorzugsweise eine beschichtete, lackierte, bedruckte oder geprägte Oberfläche.

7. Platte nach Anspruch 1, **dadurch gekennzeichnet, daß** der Kleber (4) ein Schmelzkleber ist.

8. Verfahren zur Herstellung einer Platte (1) nach einem der Ansprüche 1 bis 5, **dadurch gekennzeichnet, daß** in die aneinandergrenzenden Schmalseiten (2'; 3') jedes Plattenelementes (2, 3) eine in die Schmalseite (2', 3') eingreifende Profilierung, insbesondere eine Nut (5, 6) und/oder eine Feder (7), ausgebildet wird, und die zu verbindenden Plattenelemente (2, 3) derart aufeinander gestapelt werden, daß die Kanten der zu verbindenden Schmalseiten (2', 3') unmittelbar untereinander zu liegen kommen, und danach der Klebstoff (4) gemeinsam mindestens in den profilierten Bereich (5, 6) der Schmalseiten (2', 3') der Plattenelemente (2, 3) auf- resp. eingebracht wird.

9. Verfahren nach Anspruch 8, **dadurch gekennzeichnet, daß** die Profilierung (5, 6) erst nach dem Aufeinanderstapeln der beiden zu verbindenden Plattenelemente (2,3) zusammen ausgebildet wird, vorzugsweise mittels eines einzigen Werkzeuges.

## Claims

1. Panel (1) consisting of at least two panel elements (2, 3), connected in a foldable manner by means of a bonding agent (4) along their mutually adjoining narrow sides (2', 3'), **characterised in that** the interconnected narrow sides (2', 3') of the two panel elements (2, 3) include a profiling (5, 6) for accommodating the bonding agent (4), the profiling being formed by grooves (5, 6) or by a tongue and groove combination (5, 7).

2. Panel according to claim 1, **characterised in that** at least one of the interconnected narrow sides (2', 3') comprises inwardly directed grooves (5, 6).

3. Panel according to claim 1, **characterised in that** in each case one of the interconnected narrow sides comprises a groove and a respectively corresponding narrow side comprises a tongue, which are so arranged that the tongue engages the groove when the panel elements (2, 3) are unfolded.

4. Panel according to claim 1, **characterised in that** the grooves (5, 6) are in the form of V-grooves.

5. Panel according to claim 1 or 2, **characterised in that** in each case at least one region of the edge of the narrow side (2'; 3'), against a panel surface, is formed without profiling (5, 6), preferably forming a smooth surface approximately at a right angle to the panel surface.

6. Panel according to any one of claims 1 to 5, **characterised in that** the panel elements (2, 3) consist of wood fibre panels or chipboard panels, at least one panel surface including a refined surface, preferably a coated, varnished, printed or embossed surface.

7. Panel according to claim 1, **characterised in that** the bonding agent (4) is a melt-type adhesive.

8. Process for manufacturing a panel (1) according to one of claims 1 to 5, **characterised in that** in the mutually adjoining narrow sides (2'; 3') of each panel element (2, 3) a profiling, engaging the narrow side (2', 3'), in particular a groove (5, 6) and/or a tongue (7) is formed and that the panel elements (2, 3) to be connected are so stacked one on top of the other that the edges of the narrow sides (2', 3') to be connected come to rest directly underneath each other and that thereafter the bonding agent (4) is applied or introduced jointly at least to/into the profiled region (5, 6) of the narrow sides (2', 3') of the panel elements (2, 3).

9. Process according to claim 8, **characterised in that** the profiling (5, 6) is only formed after the two panel elements (2, 3) to be connected have been stacked one above the other, preferably by means of a single tool.

## Revendications

1. Plaque (1) constituée par au moins deux éléments de plaque (2, 3) qui sont reliés le long de leurs petits côtés adjacents (2', 3') l'un à l'autre à l'aide d'une colle (4) en étant pliables, **caractérisée en ce que** les petits côtés (2' 3') reliés l'un à l'autre des deux éléments de plaque (2, 3) présentent un profilage (5, 6) pour recevoir la colle (4), le profilage étant formé par des rainures (5, 6) ou par une combinaison languette et rainure (5, 7).

2. Plaque selon la revendication 1, **caractérisée en ce qu'**au moins l'un des petits côtés reliés l'un à l'autre (2', 3') présente des rainures (5, 6) orientées vers l'intérieur.

3. Plaque selon la revendication 1, **caractérisée en ce que** respectivement l'un des petits côtés reliés l'un à l'autre présente une rainure et un petit côté respectivement correspondant présente une languette qui sont placées de telle manière que, lorsque les éléments de plaque (2, 3) sont dépliés, la languette s'engrène dans la rainure.

4. Plaque selon la revendication 1, **caractérisée en ce que** les rainures (5, 6) sont configurées comme des rainures en V.

5. Plaque selon la revendication 1 ou 2, **caractérisée en ce qu'**une zone de l'arête du petit côté (2' ; 3') est configurée sans profilage (5, 6) respectivement au moins vers une surface de plaque, de préférence en formant une surface lisse à peu près à angle droit avec la surface de la plaque.

6. Plaque selon l'une des revendications 1 à 5, **caractérisée en ce que** les éléments de plaque (2, 3) sont constitués par des plaques en fibres de bois ou des panneaux d'agglomérés, au moins une surface de plaque présentant une surface améliorée, de préférence une surface enduite, laquée, imprimée ou estampée.

7. Plaque selon la revendication 1, **caractérisée en ce que** la colle (4) est une colle fusible.

8. Procédé pour la fabrication d'une plaque (1) selon l'une des revendications 1 à 5, **caractérisé en ce qu'**un profilage qui s'engrène dans le petit côté (2', 3'), en particulier une rainure (5, 6) et/ou une languette (7) est configurée dans les petits côtés adjacents (2' ; 3') de chaque élément de plaque (2, 3) et que les éléments de plaque à relier (2, 3) sont empilés les uns sur les autres de telle manière que les arêtes des petits côtés à relier (2', 3') viennent se poser directement l'une en dessous de l'autre et qu'ensuite la colle (4) est mise en place ou posée ensemble au moins dans la zone profilée (5, 6) des petits côtés (2', 3') des éléments de plaque (2, 3).

9. Procédé selon la revendication 8, **caractérisé en ce que** le profilage (5, 6) est configuré seulement après l'empilage des deux éléments de plaque (2, 3) à relier, de préférence au moyen d'un seul outil.
